# EUROPÄISCHE PATENTANMELDUNG

(11) **EP 0 358 245 A1**
(43) Veröffentlichungstag der Anmeldung: **14.03.1990**
(21) Anmeldenummer: 89120358.0
(22) Anmeldetag: 07.05.1986
(51) Int. Cl.: E03F 5/22

(54) **Abwasserfördereinrichtung**

(30) Priorität: 24.05.1985 CH 2226/85
(62) Teilanmeldung aus: 86106244.6
(71) Anmelder: Häny & Cie. AG., CH-8706 Meilen (CH)
(72) Erfinder: Jaggi, Hans, Dr. Dipl.-Ing.ETH, CH-8633 Wolfhausen (CH)
(74) Vertreter: Patentanwälte Schaad, Balass & Partner AG

(57) **Zusammenfassung**

Am unteren Ende (51a) der sich in vertikaler Richtung erstreckenden Welle (51) eines Antriebsmotors (50) liegt der Schneidkopf (56) einer Feststoffzerkleinerungsvorrichtung (55), der ein Zuströmraum (68) vorgeschaltet ist. Die Motorwelle (51) ist weiter über eine Kuppelstange (61) und zwei kardanisch wirkende Gelenke (62, 63) mit dem Rotor (64) einer Exzenterschneckenpumpe (59) gekoppelt. Letztere ist druckseitig mit einer Anschlussleitung (67) verbunden. Die Abwasserfördereinrichtung ist von einfacher, kompakter Bauweise und hat eine hohe Saugleistung und eine vom Förderwiderstand unabhängige Förderleistung, so dass ein geringer Durchmesser der Abwasserdruckleitung möglich ist.

## Beschreibung

Die vorliegende Erfindung betrifft eine Abwasserfördereinrichtung gemäss Oberbegriff des Anspruches 1.

Es ist bekannt, für die Förderung von Abwässern Exzenterschneckenpumpen, die zu den rotierenden Verdrängerpumpen zu zählen sind, zu verwenden. Exzenterschneckenpumpen haben den Vorteil, dass deren Fördermenge bei konstanter Drehzahl des Drehantriebes praktisch unabhängig vom Förderwiderstand in der Druckleitung ist, so dass letztere optimal für ihren jeweiligen Einsatz dimensioniert werden kann. Exzenterschneckenpumpen haben den weiteren Vorteil, dass hohe Drücke erzielbar sind. Doch können Exzenterschneckenpumpen grosse Feststoffe nicht bewältigen. Es wurde daher schon vorgeschlagen, der Exzenterschneckenpumpe einen Zerkleinerer vorzuschalten, der alle durch die Exzenterschneckenpumpe angesaugten Teile zerkleinert (s. H. Putz, Abwasserhebeanlagen", Fachzeitschrift für Sanitär, Heizung, Klima, Heft 23, 35.JG. 1. Ausgabe, Dez. 1980, Berlin).

In der US-PS Re. 29,626 ist eine Abwasserfördereinrichtung der im Oberbegriff des Anspruches 1 umschriebenen Art offenbart. Diese bekannte Abwasserfördereinrichtung weist einen Antriebsmotor auf, der mit einer Welle versehen ist, die über eine praktisch starre Kupplung mit der Welle der Exzenterschneckenpumpe verbunden ist. Die Welle der Exzenterschneckenpumpe ist über ein flexibles Kupplungsrohr mit dem Rotor der Exzenterschneckenpumpe verbunden. An ihrem unteren Ende trägt die Pumpenwelle den Schneidkopf der Zerkleinerungsvorrichtung.

Die Notwendigkeit, zwischen der Pumpenwelle und dem Pumpenrotor ein flexibles Kupplungsrohr vorsehen zu müssen, führt zu einer verhältnismässig aufwendigen Konstruktion.

Der vorliegenden Erfindung liegt nun die Aufgabe zugrunde, eine Abwasserfördereinrichtung der eingangs genannten Art zu schaffen, die unter Ausnutzung der Vorteile einer Exzenterschneckenpumpe eine einfache und vergleichsweise platzsparende Bauweise ermöglicht.

Diese Aufgabe wird erfindungsgemäss durch die Merkmale des kennzeichnenden Teiles des Anspruches 1 gelöst.

Da die Welle des Antriebsmotors über eine Gelenkverbindung mit dem Rotor der Exzenterschneckenpumpe verbunden ist, ist es möglich, eine Exzenterschneckenpumpe herkömmlicher Bauart zu verwenden. Damit ist die Voraussetzung für eine einfache und im Betrieb wenig störungsanfällige Konstruktion geschaffen, die auch ohne besonderen Aufwand gewartet werden kann.

Im folgenden wird anhand der Zeichnung ein Ausführungsbeispiel des Erfindungsgegenstandes näher erläutert.

Die einzige Figur zeigt rein schematisch in Seitenansicht und teilweise im Längsschnitt eine Ausführungsform einer Abwasserfördereinrichtung.

Die in der Figur dargestellte Ausführungsform ist für die vertikale Anordnung in einem Abwasserschacht vorgesehen und weist einen als Tauchmotor ausgebildeten Elektromotor 50 auf, der einen auf einer in vertikaler Richtung verlaufenden Welle 51 angeordneten Rotor 52 sowie einen Stator 53 umfasst, der an der Innenseite eines Gehäuses 54 befestigt ist. Dieses Gehäuse 54 weist an seiner Unterseite einen Befestigungsflansch 54a auf, an dem eine Zerkleinerungsvorrichtung 55 für Feststoffe angeschraubt ist.

Diese Zerkleinerungsvorrichtung 55 weist einen Schneidkopf 56 auf, der auf der Welle 51 des Elektromotors 50 sitzt. Der Schneidkopf 56 trägt an seinem Umfang mehrere Schneidmesser 57, die mit einem den Schneidkopf 56 umschliessenden, feststehenden Schneidgegenring 58 zusammenwirken. Letzterer ist im Gehäuse 60 einer Exzenterschneckenpumpe 59 gelagert. Dieses Gehäuse 60 ist ebenfalls mit dem Befestigungsflansch 54a des Antriebsmotors 50 verschraubt. Im Inneren des Gehäuses 60 ist eine Kuppelstange angeordnet, die über ein wasserdicht gekapseltes Kugelgelenk 62 mit dem Ende 51a der Welle 51 des Antriebsmotors 50 verbunden ist. Am anderen Ende steht die Kuppelstange 61 ebenfalls über ein gekapseltes Kugelgelenk 63 mit dem schraubenförmig gewundenen Pumpenrotor 64 in Verbindung, der in der Zeichnung nur hälftig dargestellt ist. Der Pumpenrotor 64 wirkt auf an sich bekannte Weise mit einem Stator 65 zusammen. Hinsichtlich der Funktionsweise dieser Exzenterschneckenpumpe 59 wird auf die Fachliteratur verwiesen, beispielsweise auf das Buch "Die Pumpen" von Fuchslocher/Schulz, Springer-Verlag, 11. Auflage. Am unteren Ende ist das Gehäuse 60 mit einem Anschlussstutzen 66 für eine druckseitige Anschlussleitung 67 versehen.

Das durch die Exzenterschneckenpumpe 59 angesaugte Abwasser strömt etwa radial in einen oberhalb des Schneidkopfes 56 angeordneten Zuströmraum 68, von wo es am Schneidkopf 56 vorbeiströmt und durch die Exzenterschneckenpumpe 59 durch die Anschlussleitung 67 gedrückt wird.

Die beschriebene Ausführungsform hat den Vorteil, dass der Schneidkopf 56 direkt auf der auch im Betrieb jederzeit in axialer Richtung verlaufenden Motorwelle 51 sitzt.

## Patentansprüche

1. Abwasserfördereinrichtung mit einer einen Stator (65) und einen Rotor (64) aufweisenden Exzenterschneckenpumpe (59), mit einer Zerkleinerungsvorrichtung (55), die in Strömungsrichtung vor der Exzenterschneckenpumpe (59) angeordnet ist und mit einem Antriebsmotor (50), dessen Welle (51) sowohl mit dem Rotor (64) der Exzenterschneckenpumpe (59) wie auch mit der Zerkleinerungsvorrichtung (55), die auf derselben Seite des Antriebsmotors (50) wie die Exzenterschneckenpumpe (59) angeordnet ist, gekoppelt ist, dadurch gekennzeichnet, dass die Welle (51) des Antriebsmotors (50) über eine Gelenkverbindung (61, 62, 63) mit dem Rotor (64) der Exzenterschneckenpumpe (59) verbunden ist.

2. Abwasserfördereinrichtung nach Anspruch 1, dadurch gekennzeichnet, dass die Gelenkverbindung eine Kuppelstange (61) aufweist, die über je ein kardanisch wirkendes Gelenk (62, 63) einerseits mit der Welle (51) des Antriebsmotors (50) und andererseits mit dem Rotor (64) der Exzenterschneckenpumpe (59) gekoppelt ist.

3. Abwasserfördereinrichtung nach Anspruch 1 oder 2, dadurch gekennzeichnet, dass der Antriebsmotor (50) als Tauchmotor ausgebildet ist.

4. Abwasserfördereinrichtung nach einem der Ansprüche 1 bis 3, dadurch gekennzeichnet, dass die Zerkleinerungsvorrichtung (55) zwischen dem Antriebsmotor (50) und der Exzenterschneckenpumpe (59) angeordnet ist.

5. Abwasserfördereinrichtung nach den Ansprüchen 2 und 4, dadurch gekennzeichnet, dass die Welle (51) des Antriebsmotors (50) im wesentlichen in vertikaler Richtung verläuft und einerseits einen Schneidkopf (56) der Zerkleinerungsvorrichtung (55) trägt und andererseits an ihrem Ende (51a) über die Kuppelstange (61) und die kardanisch wirkenden Gelenke (62, 63) mit dem Rotor (64) der Exzenterschneckenpumpe (59) verbunden ist.

6. Abwasserfördereinrichtung nach Anspruch 5, dadurch gekennzeichnet, dass die Zerkleinerungsvorrichtung (55) und die Exzenterschneckenpumpe (59) unterhalb des Antriebsmotors (50) angeordnet sind.
